# EUROPÄISCHE PATENTSCHRIFT

(11) **EP 2 826 723 B1**
(45) Veröffentlichungstag und Bekanntmachung des Hinweises auf die Patenterteilung: **20.04.2016**
(21) Anmeldenummer: 13867643.2
(22) Anmeldetag: 18.12.2013
(51) Int. Cl.: B65D 85/00, A45C 11/16, B65D 50/00, A47G 1/12

(54) **VERFAHREN ZUM SCHUTZ GEGEN EIN AUFMACHEN (ANBRECHEN) EINER VERPACKUNG UND EINE VERPACKUNG FÜR KRITISCHE UND WERTVOLLE GEGENSTÄNDE**
ANTI-TAMPER METHOD AND PACKAGING FOR IMPORTANT AND VALUABLE ITEMS
PROCÉDÉ ANTI-EFFRACTION ET EMBALLAGE POUR OBJETS IMPORTANTS ET PRÉCIEUX

(30) Priorität: 26.12.2012 RU 2012156941
(43) Veröffentlichungstag der Anmeldung: 21.01.2015
(73) Patentinhaber: Sokol, Konstantin Pavlovich, g. Barnaul 656015 (RU)
(72) Erfinder: Sokol, Konstantin Pavlovich, g. Barnaul 656015 (RU)
(74) Vertreter: Jeck, Anton
(86) Internationale Anmeldenummer: PCT/RU2013/001135
(87) Internationale Veröffentlichungsnummer: WO 2014/104936

(56) Entgegenhaltungen:
- EP-A2- 0 345 405
- WO-A1-2012/035145
- RU-C1- 2 128 136
- RU-C1- 2 266 357
- RU-C2- 2 276 409
- RU-C2- 2 286 180

## Beschreibung

Die Erfindung betrifft ein Verfahren zum Schutz gegen ein Aufmachen (Anbrechen) einer Verpackung nach dem Oberbegriff des Anspruchs 1 und eine Verpackung für kritische und wertvolle Gegenstände nach dem Oberbegriff des Anspruchs 9,

Die Erfindung ist für Schutzverfahren von verpackten Wertpapieren und Gegenständen anwendbar, die zwischen juristischen Personen bzw. Privatpersonen verschickt oder übermittelt werden.

Bei der Übermittlung von verpackten Wertpapieren, Gegenständen, Wertsachen, Geldmitteln handelt es sich um einen Vorgang, bei dem Verpackungen aufgemacht (aufgerissen), Schutzelemente gefälscht, verpackte Gegenstände gegen Kopien ersetzt werden können usw. Trotz aller Schwierigkeiten dieses Vorgangs bleibt er sehr gefragt. Daher ist ein zuverlässiger Schutz gegen ein unbefugtes Aufmachen der Verpackung, ihre Fälschung und Auswechselung des verpackten Gegenstands erforderlich.

Aus dem Stand der Technik ist ein Verfahren zum Schutz gegen Fälschungen und Aufmachen der verpackten Gegenstände bekannt (s. entsprechende Artikel unter www.apostruf-print.ru), wobei Schutzetiketten mit einem darauf angebrachten elektronischen RFID-Code (Identifizierung mit Hilfe elektromagnetischer Wellen) benutzt werden. Dank dem RFID-Code kann die Wanderung der verpackten Gegenstände sowie die Anbringung von einem durch einen Scanner erkennbaren (einlesbaren) Strichcode anhand einer unsichtbaren Farbe und durch eine Nutzung von Plomben verfolgt und kontrolliert werden.

Die Mängel der bekannten Verfahren sind eine unzureichende Zuverlässigkeit des Schutzes gegen ein Aufmachen und eine geringe Fälsohungssicherheit.

Aus dem Stand der Technik sind ein Schutzverfahren und eine Schutzverpackung zur Aufnahme von einem Edelstein, einer Perle, einer Münze, einer philatelistisch wertvollen Briefmarke und sonstigen wertvollen Gegenständen bekannt (s. Kleinpatent RU 013589, veröffentlicht am 30.06.2009 - Prototyp). Die Verpackung umfasst ein oberes und ein unteres Element Diese Elemente sind aus einem durchsichtigen Kunststoff gefertigt. Dabei Ist das obere Element der Verpackung mit wenigstens einem durchsichtigen Mantel, z. B, in Form einer Zelle, gefertigt. Die Zelle dient zur Aufnahme von wenigstens einem der erwähnten Gegenstände. Der Prototyp hat auch einen dekorativen Stempelaufdruck an der Außenfläche des oberen Elements der Verpackung sowie eine unumkehrbar zerstörbare Schicht an der Innenfläche des unteren Elements der Verpackung. Die unumkehrbar zerstörbare Schicht ist in Form von z. B, einer holografischen Schicht ausgebildet, um die Verpackung gegen Fälschung zu schützen und ein Aufmachen zu erkennen. Dabei sind das obere und das untere Element der Verpackung mittels einer unumkehrbar zerstörbaren Schicht adhäsiv miteinander verbunden. Dabei Ist ein selbstklebendes laminiertes Papier zwischen dem dekorativen Stempelaufdruck und der Außenfläche des oberen Elements angeordnet. Die unumkehrbar zerstörbare Schicht umfasst wenigstens einen durchsichtigen Bereich, der durch ein doppeltes Laminat gebildet ist, und eine unter dem durchsichtigen Mantel des oberen Elements liegende Verpackung. Dabei sind der dekorative Stempelaufdruck und das selbstklebende laminierte Papier so ausgebildet, dass sie die unumkehrbar zerstörbare Schicht überdecken mit Ausnahme von ihrem durchsichtigen Bereich. Dabei ist das untere Element der Verpackung aus einem verdickten Laminat ausgebildet. Das selbstklebende laminierte Papier ist mit Schutzmerkmalen versehen einschließlich einer Bedruckung mit speziellen Farben bzw. der im UV-Licht sichtbaren Fasern.

Die Mängel des bekannten kodierten Materials zur Verpackung von wertvollen oder kritischen Gegenständen oder Dokumenten sind große Abmessungen der resultierenden Verpackung, die den verpackten Gegenstand beachtlich überschreiten, weil die Verpackung seitlich breiter ist. Darüber hinaus wird ein niedriger Schutzgrad erreicht, denn es Ist möglich, die Verpackung unbefugt aufzumachen, indem die Schichten voneinander, z. B. mittels Auflösung des Klebers, getrennt werden.

Aus dem Stand der Technik ist eine Schutzverpackung zur Aufnahme von wertvollen Gegenständen bekannt (s.WO 2012 035145).

Aus dem Stand der Technik ist eine Verpackung in Form einer Verkapselung von Barren und Münzen der Zentralbank der RF sowie Münzen anderer Länder bekannt. Diese Verpackung sorgt für ein unveränderliches Aussehen der Artikel über viele Jahre hinweg (S. Durchsichtige Blisterpackung Albi: www.coinbox.ru.- Prototyp der Einrichtung).

Die Münzenkapseln werden aus dem hochwertigen Polystyrol gefertigt. Die neuesten Verfahren sorgen für eine bemerkenswerte Durchsichtigkeit des Gegenstands, eine hohe Festigkeit des Materials und seine Zuverlässigkeit und Langlebigkeit. Die Münzenkapsel ist in Form eines Behälters mit einem entsprechend hohen Zylindergehäuse mit einem Boden und einem Deckel ausgebildet. Die Barrenkapsel ist in Form eines rechteckigen Behälters mit einem Boden und einem Deckel gefertigt.

Die bekannte Kapselkonstruktion ist dadurch bemängelt, dass sie zum Aufbewahren von geringwertigen Münzen benutzt werden kann, Sie ist nicht dazu geeignet, wertvolle und kostbare Münzen zu lagern, denn die Kapseln können problemlos aufgemacht werden, um wertvollen Münzen z. B. gegen Ihre Kopien zu ersetzen. Der Deckel kann danach einfach mit dem Kapselkörper verbunden werden.

Es ist Aufgabe der Erfindung, ein Verfahren zu schaffen und eine Konstruktion der Verpackung zu entwickeln, um einen zuverlässigen Schutz gegen ein unbefugtes Aufmachen zu gewährleisten.

Die Aufgabe der Erfindung wird durch eine Kombination der Merkmale wie in den beigefügten Ansprüche 1-8 definiert gelöst.

Als das beim Aufmachen zerstörbare Schutzmittel, darunter auch als zusätzliches Schutzmittel, werden folgende Mittel benutzt: Abbildungen, darunter auch Schattenabbildungen, von einem Code, optischen Linien, Lichtleitern, RF-Strichcodes, Offsettiefdruck, darunter Mikrotexte, Wasserzeichen, fillgranen und/oder deckungsgleichen Bildern von unter Normalbedingungen unsichtbaren, fluoreszierenden, metallisierten Magnetfarben und -fasern, Marken, Schutzfäden und -streifen, Lochung, Beugungsgittern, Hologrammen oder einer nach dem funkenerosiven Verfahren (elektrische Entladung) erstellten Markierung, eines oxidierbaren und beim Aufmachen verfärbbaren Materials, z.B. Manganverbindungen, Mechanophore-Kunststoff, welcher unter mechanischen Beanspruchungen seine Farbe verändern kann; Jodtinktur-Dextrin-Gemisch, das auf den Kontaktbereich der sich berührenden Oberflächen aufgetragen wird und bei Luftzutritt verschwindet; oder Kombinationen davon.

Das wenigstens einlagige Material der Verpackung mit dem Schutzmittel wird unteilbar ausgebildet, indem die Lagen mittels Verklebung, chemisch oder thermisch mit wenigstens einem durchsichtigen Bereich verbunden werden. Der durchsichtige Bereich dient zur visuellen Besichtigung des verpackten Gegenstands.

Die miteinander verbindbaren kontaktierenden Oberflächen der Verpackungselemente mit der Schlossverbindung werden 1,0 bis 100,0 mm breit und in Form von wenigstens zwei Streifen ausgebildet. Die Streifen werden an den Rändern der kontaktierenden Verpackungselemente ausgebildet.

Das Schutzmittel in Form von zusätzlichen beim Aufmachen zerstörbaren optischen Linien wird unter wenigstens einem vorgegebenen Winkel von 5,0 bis 90,0° zur Materialebene ausgebildet.

Das Schutzmittel in Form von einem beim unbefugten Aufmachen zerstörbaren Lichtleiter oder von optischen Linien auf der Kontaktfläche der sich berührenden Oberflächen der Verpackung gemäß einer der Ausgestaltungen werden nach einem vorgegebenen Algorithmus (Muster) angeordnet und zwar: Sie schneiden sich miteinander wenigstens zweimal, oder sie liegen in einem vorgegebenen Abstand zueinander und/oder schräg zueinander oder wellenförmig oder unter Ausbildung von sowohl unregelmäßigen als auch regelmäßigen geometrischen Formen, wie einem Kreis, Quadrat, Rechteck, Dreieck, Rhombus,

Als Verpackungsmaterial wird ein festes elastisches verschleißfestes Material, z. B. biaxial oder uniaxial verstrecktes Polypropylen oder koextrusives Polyethylen, verwendet.

Als zusätzliches Schutzmittel werden erforderliche Angaben über den Gegenstand auf die Verpackungsaberfläche mit einer unter Normalbedingungen unsichtbaren Farbe aufgetragen. Diese Angaben umfassen ein Logo, Firmennamen oder Namen einer Organisation, ein Herstellungsdatum der Verpackung, einen Verpacker und Adressen eines Senders und eines Empfängers. Die Abmessungen der Verpackung sind dabei mit den Abmessungen des zu verpackenden Gegenstands vergleichbar.

Die konstruktionsmäßige Aufgabe der vorgeschlagenen Erfindung wird durch die Kombination der Merkmale wie in den beigefügten Ansprüche 9-11 definiert gelöst.

Der Behälterboden oder ein Teil davon sind in Form von wenigstens einem Streifen nach innen des Behälters gewölbt ausgebildet, um eine Bewegung des verpackten Gegenstands im Behälter während seiner Besichtigung und des Transports zu vermeiden. Die Breite des Streifens ist gleich dem 0,2- bis 0,5-fachen Durchmesser oder der 0,2- bis 0,5-fachen Bodenbreite.

Die Schlossverbindung auf den sich berührenden Oberflächen der Verpackungselemente ist in Form von Falten ausgebildet. Die Ansteliwinkel der Falten zueinander beträgt 10,0 bis 75,0°. Dabei können die Anstellwinkel der Falten als zusätzliches Schutzmittel gleich, aufsteigend oder absteigend oder abwechselnd ausgebildet sein.

Die Neuheit des vorgeschlagenen erfindungsgemäßen Verfahrens ist die Erstellung von einem beim Aufmachen der Verpackung zerstörbaren Schutzmittel an der Außen- oder Innenseite des Verpackungsmaterials und/oder innerhalb der Struktur der unteilbar verbundenen Lagen des Verpackungsmaterials. Dabei sind die sich beim Anschluss berührenden Oberflächen jedes der Verpackungselemente parallel oder schräg zueinander unter einem Winkel von 0,0 bis 90,0° mit Schlossverbindung angeordnet. Die Schlossverbindung ist in Form von wenigstens einem Absatz bzw. Stufe zwischen den sich berührenden Oberflächen ausgebildet. Dabei ist wenigstens eine der Oberflächen der Schlosaverbindung mit wenigstens einem zusätzlichen beim unbefugten Aufmachen zerstörbaren Schutzmittel versehen.

Wenigstens ein beim unbefugten Aufmachen zerstörbares Schutzmittel ist an der Außen- oder Innenseite des Verpackungsmaterials oder Innerhalb der Struktur der unteilbaren Verbindung der Lagen des Verpackungsmaterials ausgebildet. Das verhindert ein Eindringen zwischen die Lagen und durch das Verpackungsmaterial, ohne dass der Schutz beschädigt wird, denn die unteilbar verbundenen Lagen der Verpackung erlauben es nicht, die Verpackung ohne sichtbare Beschädigungen aufzumachen.

Die Anordnung der sich beim Anschluss berührenden Oberflächen jedes der Verpackungselemente parallel oder schräg zueinander unter einem Winkel von 0,01 bis 90,0° mit der Schlossverbindung In Form von wenigstens einem Absatz bzw. Stufe zwischen den sich berührenden Oberflächen bereitet noch mehr Schwierigkeiten für unbefugtes Aufmachen der Verpackung.

So Ist es beim Eindringen durch die verbundenen Oberflächen bis zur Schlossverbindung der Oberflächen nicht möglich, die zweite Höhenstufe zu erreichen, ohne dass die Verpackungslagen und das Schutzmittel beschädigt werden. Das zum Aufmachen benutzte Werkzeug wird auf seinem Weg gegen ein Hindernis und zwar gegen den Absatz bzw, Stufe zwischen den zu verbindenden Oberflächen stoßen.

Die erfindungsgemäßen Merkmale:
- als das beim Aufmachen zerstörbare Schutzmittel, darunter auch als zusätzliches Schutzmittel, werden Abbildungen verwendet, darunter Schattenabbildungen, von einem Code, optischen Linien, Lichtleitern, RF- Strichcodes, Offsettiefdruck, darunter Mikrotexte, Wasserzeichen, filigranen und/oder deckungsgleichen Bildern der unter Normalbedingungen unsichtbaren, fluoreszierenden, metallisierten Magnetfarben und -fasern, Marken, Schutzfäden und -streifen, Lochung, Beugungsgittern, Hologrammen oder einer nach dem funkenarosiven Verfahren (elektrische Entladung) erstellten Markierung, oxidierbaren und beim Aufmachen verfärbbaren Material, z. B. Manganverbindungen; Mechanophore-Kunststoff, welcher unter mechanischen Beansprurhungen seine Farbe verändern kann; einem Jodtinktur-Dextrin-Gemisch, das auf den Kontaktbereich der sich berührenden Oberflächen aufgetragen wird und bei Luftzutritt verschwindet; oder Kombinationen davon,
- das wenigstens einlagige Material der Verpackung mit dem Schutzmittel wird unteilbar ausgebildet, indem die Lagen mittels Verklebung, chemisch oder thermisch mit wenigstens einem durchsichtigen Bereich verbunden werden; der durchsichtige Bereich dient dabei zur visuellen Besichtigung des verpackten Gegenstands,
- die miteinander verbindbaren kontaktierenden Oberflächen der Verpackungselemente mit der Schlossverbindung werden mit einer Breite von 1,0 bis 100,0 mm und in Form von wenigstens zwei Streifen ausgebildet: die Streifen werden an den Rändern der kontaktierenden Verpackungselemente ausgebildet,
- das Schutzmittel In Form von zusätzlichen beim Aufmachen zerstörbaren optischen Linien wird unter wenigstens einem vorgegebenen Winkel von 5,0 bis 90,0° zur Materialebene ausgebildet,
- die beim unbefugten Aufmachen zerstörbaren Lichtleiter oder optischen Linien auf der Kontaktfläche der sich berührenden Oberflächen der Verpackung werden nach einem vorgegebenen Algorithmus (Muster) angeordnet und zwar: Sie schneiden sich miteinander wenigstens zweimal, oder sie liegen in einem vorgegebenen Abstand zueinander und/oder schräg zueinander oder wellenförmig oder unter Ausbildung von sowohl unregelmäßigen als auch regelmäßigen geometrischen Formen, wie einem Kreis, Quadrat, Rechteck, Dreieck, Rhombus,
- als Verpackungsmaterial wird ein festes elastisches verschleißfestes Material eingesetzt, z. B, biaxial oder uniaxial verstrecktes Polypropylen oder koextrusives Polyethylen,
- als zusätzliches Schutzmittel werden erforderliche Angaben über den jeweiligen Gegenstand auf die Verpackungsoberfläche mit einer unter Normalbedingungen unsichtbaren Farbe aufgetragen; bei diesen Angaben handelt es sich um ein Logo, einen Firmennamen oder Namen einer Organisation, das Herstellungsdatum der Verpackung, den Verpacker und Adressen eines Senders und eines Empfängers; die Abmessungen der Verpackung sind mit den Abmessungen des zu verpackenden Gegenstands vergleichbar,
sind zusätzliche verfahrenstechnische Merkmale, die auf die konkrete Ausbildung der Hauptmerkmale und auf das Erreichen des technischen Effekts der Erfindung abgezielt sind.

Die Neuheit der vorgeschlagenen Verpackung ist die Ausbildung der Verpackung aus wenigstens zwei Lagen des Materials. Die Lagen sind chemisch oder mittels Verklebung oder mittels Warmschweißens mit Hilfe von Copolymeren oder koextrusivem Polyethylen unteilbar miteinander verbunden. Dabei ist diese Verpackung in Form eines Behälters mit einem Körper, einem Boden und einem Deckel oder in Form eines Verpackungsbands zur Umreifung des zu verpackenden Gegenstands ausgebildet. Dabei sind die miteinander zu verbindenden Oberflächen der Verpackungselemente oder der Seiten des Verpackungsbands parallel oder schräg zueinander unter einem Winkel von 0,0 bis 90,0° mit Schlossverbindung angeordnet. Die Schlossverbindung Ist In Form von wenigstens einem Absatz bzw, Stufe zwischen den sich berührenden Oberflächen ausgebildet. Dabei ist wenigstens eine der Oberflächen der Schlossverbindung mit wenigstens einem zusätzlichen beim unbefugten Aufmachen zerstörbaren Schutzmittel versehen.

So verhindert die unteilbare Ausbildung des Schutzmittels innerhalb der Struktur des Verpackungsmaterials, dass einwärts und durch die Verpackung unbefugt eingedrungen wird oder dass die Lagen voneinander getrennt werden, Denn eine solche Ausbildung erlaubt es keinem Werkzeug, unabhängig von seiner Konstruktion, eine beliebige mit einer anderen Lage verschweißte oder unteilbar verklebte Lage des Materials zu trennen oder durch das Material einzudringen, ohne dass sichtbare Zerstörungen des Materials entstehen.

Die verbindbaren Oberflächen der Verpackungselemente und die Oberflächen der Höhenstufen sind unter einem Anstellwinkel von 0,0 bis 90,0° ausgebildet. Diese Ausbildung macht es möglich, den Körper des Behälters mit dem Deckel oder einen Rand des Verpackungsbands mit seinem anderen Rand bei der Umreifung zu verbinden, indem diese Teile beim Zusammenfügen einer vorgegebenen Belastung (Kraft) ausgesetzt werden, wodurch eine undichte Verbindung vermieden wird.

Die verbindbaren Oberflächen der Verpackungselemente sind mit der Schlossverbindung zusammengefügt. Die Schlossverbindung Ist In Form von wenigstens einem Absatz bzw. Stufe zwischen den sich berührenden Oberflächen ausgebildet. Diese Ausbildung verhindert zusätzlich und sicher ein unbefugtes Eindringen In die Verpackung, denn während des Eindringens wird ein beliebiges Werkzeug gegen ein Hindernis in Form von einem Absatz bzw. Stufe in der Schlossverbindung stoßen. Um weiter zu gelangen muss das Werkzeug die Verpackung und dementsprechend den Schutz unumgänglich brechen/beschädigen.

Die erfindungsgemäßen Merkmale der Ausbildung der Schlossverbindung auf den sich berührenden Oberflächen der Verpackungselemente, und zwar:
- die Schlossverbindung ist voluminös und überschreitet die Dicke des Verpackungsmaterials in der Höhe um das 1,5- bis 50,0-fache,
- die Schlossverbindung ist in Form von einem Polygonzug oder einer Schlangenlinie im Schnitt ausgebildet, die verschiedene Höhenstufen verbindet,
- der Boden des Behälters oder ein Teil davon ist in Form von wenigstens einem Streifen ausgebildet. Die Breite des Streifens ist gleich dem 0,2- bis 0,5-fachen Durchmesser oder der 0,2- bis 0,5-fachen Bodenbreite,
- der Boden des Behälters oder ein Teil davon ist nach innen des Behälters gewölbt ausgebildet, um eine Bewegung des verpackten Gegenstands im Behälter während seiner Besichtigung und des Transports zu vermeiden, und
- die Schlossverbindung auf den sich berührenden Oberflächen der Verpackungselemente ist in Form von Falten ausgebildet. Die Anstellwinkel der Falten zueinander liegen im Bereich zwischen 10,0 und 75,0°. Dabei können die Anstellwinkel der Falten als zusätzliches Schutzmittel gleich, aufsteigend oder absteigend oder abwechselnd ausgebildet sein,
gelten als zusätzliche bauliche Merkmale, die dazu beitragen, die gestellte Aufgabe der Erfindung zu erreichen.

Die durchgeführte Patentrecherche über den Stand der Technik ergab keine bereits bekannten Kombinationen von Merkmalen, die dieser Erfindung entsprechen. Folglich sind die genannten Merkmale neu.

Die Kombination der vorgeschlagenen neuen Merkmale mit den bereits bekannten Merkmalen geht aus dem Stand der Technik explizit nicht hervor und ist nicht offensichtlich. Folglich darf angenommen werden, dass die genannten Merkmale auf einer erfinderischen Tätigkeit beruhen.

Aus den in dieser Beschreibung dargelegten und vorgeschlagenen Merkmalen lässt sich der Rückschluss ableiten, dass die Erfindung gewerblich anwendbar ist.

Die Erfindung wird anhand von Ausführungsbeispielen in den beiliegenden Zeichnungen näher erläutert. Es zeigen:
- Fig, 1: einen würfelförmigen Körper eines Behälters mit einem Deckel. Bei seiner Fertigung wird das vorgeschlagene Schutzverfahren gegen unbefugtes Aufmachen der Verpackung offenbart. Der obere Teil des Körpers hat schräge zweistufige verbindbare Oberflächen und Schutzmittel innerhalb der Struktur des gesamten Materials des Behälters sowie auf den verbindbaren Oberflächen,
- Fig. 2: eine schematische Darstellung von Höhenstufen der unteren innenschrägfläche des Deckels und der oberen Außenschrägfläche des Behälterkörpers mit einem auf die Oberflächen aufgebrachten Schutzmittel,
- Fig. 3: schematische Darstellungen für Ausgestaltungen einer Schlossverbindung am Umfang der Verpackung, a) Π-förmige (U-förmige) Schlossverbindung, die im Schnitt in Form von Polygonzügen ausgebildet Ist, b) Schlossverbindung in Form von gewölbten Linien, c), d) und e) - In Form von Polygonzügen als Dreieck,
- Fig.4: eine zylinderförmige Kapsel mit einem Deckel zur Verpackung von z. B. Münzen,
- Fig. 5: einen Strichcode, der am Umfang des oberen zweistufigen Schrägteils des Körpers der zylinderförmigen Kapsel aufgetragen ist,
- Fig. 6: die parallele Anordnung von zwei ringförmigen Lichtleitern am oberen Schrägteil des Körpers,
- Fig. 7: die Schlossverbindung auf den seitlichen geneigten sich berührenden Oberflächen des Behälterkörpers und des Deckels mit dem dazwischen angeordneten Schutzmittel,
- Fig. 8: einen Ausschnitt der Seitenfläche des Behälterkörpers mit am Umfang der schrägen oberen Fläche angebrachten sich schneidenden optischen Linien,
- Fig. 9: den gewölbten Boden des Behälterkörpers,
- Fig. 10: den gewölbten Streifen des Bodens des Behälterkörpers. Dank diesem Streifen sind Bewegungen der Münze im Behälters während der Besichtigung und des Transports vermieden,
- Fig. 11: einen Ausschnitt des Verpackungsmaterials in Form eines Verpackungsbands mit einem innerhalb seiner Struktur angeordneten Schutzmittel,
- Fig. 12: das seitlich des Verpackungsbands angeordnete zusätzliche Schutzmittel in Form von sich schneidenden nach einem vorgegebenen Algorithmus (Muster) angeordneten optischen Linien,
- Flg. 13: den vergrößerten Querschnitt des Verpackungsbands mit Darstellung der zweistufige Ränder des Verpackungsbands und einer Stufe dazwischen,
- Fig. 14: einen zylinderförmigen Gegenstand, der mithilfe des Verpackungsbands verpackt ist,
- Fig. 15: einen anhand des Verpackungsbands verpackten Gegenstand, der in Form von einem Parallelepiped ausgebildet ist,
- Fig. 16: den Gegenstand mit einer undefinierten Form, der anhand des Verpackungsbands verpackt ist und
- Fig. 17: gefaltete sich berührende Oberflächen des würfelförmigen Behälterkörpers und seines Deckels mit gleichen Anstellwinkeln am Umfang: a) mit verschiedenen Anstellwinkeln, b) mit absteigenden Anstellwinkeln und c) mit verschiedenen paarweise abwechselnden Winkeln.

Das erfindungsgemäße Verfahren wird wie folgt ausgeführt:

Die Verpackung besteht aus einem z. B. würfelförmigen Behälter, Der Behälter enthält einen Körper 1, welcher aus wenigstens einem zweilagigen Material mit einem in seine Struktur eingebrachten Schutzmittel 2 ausgebildet ist. Der obere Teil 3 des Körpers 1 und der untere Tell 4 des Deckels 5 sind schräg unter einem Winkel von 0,1 bis 90° und mit einer Schlossverbindung ausgebildet. Die Schlossverbindung ist dabei mit Oberflächen 6 und 7 In wenigstens zwei Höhenstufen (s. Fig. 2) ausgebildet. Dazwischen sind am Umfang Stufen 8 ausgebildet. Die Oberflächen 6 und 7 in den verschiedenen Höhenstufen sind mit wenigstens einem zusätzlichen Schutzmittel 9 versehen. Die Ausgestaltungen der Schlosaverbindungen sind der Fig. 3 zu entnehmen. Hier zeigen a), c), d), e) Schlossverbindungen im Schnitt in Form von Polygonzügen, und b) eine Schlossverbindung In Form von gewölbten Linien.

Der Oberteil 11 des Körpers 10 und der Unterteil 12 des Deckels 13 am zylinderförmigen Körper 10 des Behälters, z. B, für Münzen, sind schräg (geneigt) und wenigstens zweistufig oder mit einer Schlossverbindung ausgebildet, s. Fig. 4 und Fig. 7. Die gestrichelten Linien 14 zeigen eine eventuell mögliche Vergrößerung der Höhe des Behälters. Der Boden 15 des Behälters oder ein Teil davon ist in Form von z. B. einem diametral angeordneten Streifen 16 ausgebildet, dessen Breite dem 0,2- bis 0,5-fachen Durchmesser oder der Breite des Bodens 15 des Behälters gleich Ist. Dabei ist der Boden 15 des Behälters oder ein Teil davon gewölbt ausgebildet, um eine Bewegung der Münze 17 Im Behälter zu vermeiden. Das Verpackungsmaterial für Gegenstände mit einer unbestimmten Geometrie ist in Form von einem Verpackungsband 18 mit zweistufigen Streifen 19 und 20 über seine längsläufigen Ränder oder mit einer Schlossverbindung ausgebildet. Dabei sind die Verpackungsbandränder oder die Schlossverbindung mit einem zusätzlichen Schutzmittel 21 versehen. Das zusätzliche Schutzmittel 21 ist z. B. in Form von sich schneidenden, nach einem vorgegebenen Algorithmus (Muster) und unter einem vorgegebenen Winkel angeordneten optischen Linien ausgebildet. Dabei ist das zusätzliche Schutzmittel 21 auf den Streifen 19 an seiner unteren Seite angebracht. Der Streifen 20 kann aber auch mit Schutzmittel 21 an seiner oberen Seite versehen sein. Das Verpackungsband 18 macht es möglich, Gegenstände mit verschiedenen Geometrien sicher zu verpacken: Dabei handelt es sich z. B. um einen zylinderförmigen Gegenstand 22, einen Gegenstand in Form eines Parallelepipeds 23 und einen Gegenstand 24 mit einer unbestimmten Geometrie, denn das den zu verpackenden Gegenstand umschließend Verpackungsbands 18 "kontrolliert" die Oberfläche des Gegenstands 22, 23 oder 24.

Lichtleiter 25, optische Linien 26 können sich schneidend, parallel, schräg zueinander, nach einem vorgegebenen Algorithmus (Muster) angeordnet und auch als verschiedene sowohl unregelmäßige als auch regelmäßige geometrische Formen ausgebildet sein. Der Strichcode 27 auf wenigstens einer der sich berührenden Oberflächen, z. B. des zylinderförmigen Behälters, kann sowohl mit einer sichtbaren als auch unsichtbaren Farbe sowie mit einer Farbe oder Tinte, die sich beim Aufmachen verfärbt oder gar verschwindet, angebracht werden. Falten 28 auf den sich berührenden Oberflächen können sowohl unter gleichen als auch unter verschiedenen Anstellwinkeln oder mit Kombination davon ausgebildet werden. Die zweistufige Ausbildung der Faltenoberflächen mit der Schlossverbindung dazu sorgt dafür, dass das unbefugte Aufmachen noch vielfach erschwerter ist.

Das erfindungsgemäße Verfahren wird wie folgt durchgeführt:

Um wertvolle Sachen und kritische Gegenstände, Dokumente, Barren, Schmuckstücke zu verpacken, wird vorher entweder ein Behälter gefertigt, dessen Abmessungen der Größe des zu verpackenden Gegenstands entsprechen, oder ein Verpackungsband benutzt. Dabei wird wenigstens ein Schutzmittel 2 in die Struktur des Behälteroder des Verpackungsbandmaterials eingebracht und/oder auf die Außenoberflächen des Verpackungsmaterials aufgebracht. Die sich berührenden, unter einem Winkel von 5,0 bis 90,0° zur Materialebene schräg angeordneten und in Form der Schlossverbindung mit einem Absatz bzw. Stufe 8 ausgebildeten Oberflächen des Oberteils des Körpers 1 und des Unterteils des Deckels 5 werden mit einem zusätzlichen, beim unbefugten Aufmachen zerstörbaren Schutzmittel 9 versehen.

Der Gegenstand wird im Behälter wie folgt verpackt: Ein Teil des Behälters, z. B. seine Seltenwände, wird bei der Behälteranfertigung je nach der künstlerischen Gestaltung des zu verpackenden Gegenstands und je nach den besonderen Abbildungen darauf durchsichtig ausgebildet. Der durchsichtige Bereich dient zur visuellen Besichtigung bzw. Sichtkontrolle des verpackten Gegenstands, ohne dass die Verpackung aufgemacht werden muss.

Der zu verpackende Gegenstand wird in den Behälter gelegt. Dabei werden Maßnahmen getroffen, um die Bewegung des Gegenstands, z. B. der Münze 17, im Körper 10 des Behälters zu vermeiden. Bei diesen Maßnahmen handelt es sich z. B. um einen gewölbten Boden 15 oder gewölbten Streifen 16 im Behälterboden. Die sich berührenden Oberflächen - die geneigte Außenfläche des Oberteils 3 des Behälterkörpers 1 und die geneigte Innenfläche 4 des Unterteils des Deckels - werden mit einer Bindekomposition (Compound) versehen, so dass diese Oberflächen chemisch oder thermisch fest miteinander verbunden oder verklebt werden. Dabei werden die zweistufigen Oberflächen 6 und 7 der Schlossverbindung des Behälterkörpers mit identischen Oberflächen der Schlossverbindung der schrägen Innenfläche des Deckels 5 verbunden, indem ihre Absätze 8 dicht aneinander angeschlossen werden. Auch andere Gegenstände, Münzen, Barren, Gemälde, Scheine usw. werden auf die gleiche Weise in Behälter mit verschiedenen Formen und Geometrien verpackt.

Bei der Verpackung der Gegenstände anhand des Verpackungsbands wird der jeweilige Gegenstand folgerichtig mit Verpackungsband 18 umwickelt (Umschließung). Dabei wird der Absatz bzw. Stufe 8 jeder weiteren Windung des Verpackungsbands bei der Umwicklung mit dem Absatz bzw. Stufe der vorhergehenden Windung des Verpackungsbands anhand der Streifen 19 und 20 zusammengefügt. Dabei kann die Oberfläche des Streifens 19 unten mit einer Bindekomposition versehen werden, und die Oberfläche 20 kann mit einem zusätzlichen Schutzmittel 21 versehen werden und umgekehrt. Die Bindekomposition kann auch auf die untere Oberfläche des Streifens 20 aufgebracht werden, und wenigstens ein zusätzliches Schutzmittel 21 kann auf die Oberflächen 19 aufgebracht werden.

Bei der Verpackung von ziemlich schweren Gegenständen, z. B, Barren, werden die für die Barrenform geeigneten Behälter verwendet, an deren Umfang voluminöse Schlossverbindungen angeordnet werden. Diese werden im Schnitt in Form von Polygonzügen oder unterschiedlich gekrümmten Linien ausgebildet, s. Fig. 3 a), b), c), d), e). Dabei können Schutzelemente gegen ein unbefugtes Aufmachen zwischen den Oberflächen der Schlossverbindungen ausgebildet werden.

### Die beste Ausgestaltung der Erfindung

Zur Verpackung einer Silbermünze wurde ein Behälter in geeigneter Größe hinsichtlich Höhe und Durchmesser gefertigt. Als Behältermaterial wurde ein durchsichtiges zweilagiges biaxial verstrecktes Polypropylen mit einem in sein unteilbares Gefüge eingebrachten Schutzmittel 2 in Form von einem Strichcode 27 verwendet. Der Strichcode 27 wurde mit einer unter Normalbedingungen unsichtbaren Farbe eingearbeitet. Die Oberfläche 11 des Schrägteils des Behälterkörpers 10 und die Innenfläche des unteren Teils 12 des Deckels 13 wurden zweistufig unter einem Winkel von 45° und mit einer 5 mm Breite - à 2,5 mm je Stufe - ausgebildet, so dass zwischen den Höhenstufen Absätze 8 entstehen. Der Behälterboden 15 wurde nach innen gewölbt ausgebildet. Die Münze 17 wurde auf den nach innen gewölbten Behälterboden 15 gelegt. Der gewölbte Behälterboden 15 presste die Münze 17 am Umfang ihrer Oberkante gegen den oberen Schrägteil 11 des Behälterkörpers 10 elastisch an, so dass die Münze 17 bei Erschütterungen unbeweglich blieb. Die erste dem Rand am nächsten liegende Oberfläche, die mit der Oberfläche 6 des Körpers 10 identisch ist, wurde mit einer Klebekomposition aus koextrusivem Polyethylen versehen. Die zweite vom Rand entfernte Oberfläche, die mit der Außenschrägfläche 7 des Oberteils 4 des Behälterkörpers 10 identisch ist, wurde mit einem Strichcode und einer Klebekomposition versehen, und die Oberflächen wurden dicht miteinander zusammengefügt. Dabei wurde eine unsichtbare Farbe für den Strichcode benutzt.

Dabei wurde der Absatz bzw. Stufe 8 des Deckels 13 dicht an die Körperstufe angeschlossen.

Danach wurde versucht, die Verpackung unbefugt aufzumachen. Während des Versuchs wurden die Stufen des Körpers 10 und des Deckels 13 beschädigt, und der mit der unsichtbaren Farbe angebrachte Strichcode 27 wurde zerstört.

Gleichzeitig wurde ein Paket verpackt. Das Paket wurde in Form von einem Zylinder gewickelt und dann anhand eines Verpackungsbands verpackt. Das Verpackungsband wurde zweilagig ausgebildet. In die Struktur des Verpackungsbands wurden fluoreszierende Schutzfasern eingebracht, die nach einem vorgegebenen Algorithmus (Muster) und zwar parallel zueinander angeordnet wurden. Die erste am Rand liegende 10 mm breite Innenfläche 19 wurde mit einer Klebekomposition aus koextrusivem Polyethylen bedeckt. Die Außenfläche 20 des Verpackungsbands trägt ebenfalls ein Bild in Form von den sich unter einem vorgegebenen Winkel schneidenden Linien und die Klebekomposition. Das Bild wurde mit unsichtbaren Farben gemacht. Das Verpackungsband 18 wurde folgerichtig Windung für Windung ordentlich umwickelt, so dass ein dichter Kontakt zwischen den Absätzen (Stufen) und den Oberflächen 19 und 20 des Verpackungsbands 18 erreicht wird. Nach dem Abwarten von 30 Minuten wurde ein Versuch vorgenommen, die Verpackung aufzumachen. Dabei wurde das Band 18 beschädigt und zwar: Sein Rand wurde eingerissen und das mit der unsichtbaren Farbe gemachte Bild wurde beschädigt, und auch die Absätze zwischen den Oberflächen 19 und 20 wurden beschädigt.

Als Verpackung für einen Barren wurde ein rechteckiger Behälter mit entsprechenden Abmessungen benutzt. Die ursprünglich verbindbaren Oberflächen des Körpers und des Deckels des Behälters wurden flach ausgebildet. Zwei Lichtleiter 25 wurden parallel zueinander auf die untere Oberfläche am Umfang des Behälters gelegt. Dann wurden die Barren in den Behälter gelegt. Danach wurde eine Π-förmige (U-förmige) Schlossverbindung (s. Fig. 3a) mit Hilfe einer heizbaren Pressform und thermischer Verbindung am Umfang des Barrens ausgebildet. Infolge der Änderung der Geometrie der Behälterränder blieb die parallele Anordnung der verlegten Lichtleiter 25 erhalten.

Beim Versuch, die Verpackung unbefugt aufzumachen, wurden das Behältermaterial an der Stelle der Schlossverbindung und beide Lichtleiter beschädigt.

Die Körper können mit den Deckeln der Behälter auch verklebt oder chemisch verbunden werden. Dabei muss vorher eine Schlossverbindung mit entsprechender Geometrie am Umfang der verbindbaren Oberflächen ausgebildet werden.

Als das beim Aufmachen zerstörbare, darunter auch zusätzliche Schutzmittel werden folgende Mittel verwendet: Abbildungen, darunter Schattenabbildungen eines Codes, optischer Linien, Lichtleiter, RF-Strichcodes, Offsettiefdruck, darunter Mikrotexte, Wasserzeichen, filigraner und/oder deckungsgleicher Bilder der unter Normalbedingungen unsichtbaren, fluoreszierenden, metallisierten Magnetfarben und -fasern, Marken, Schutzfäden und -streifen, Lochung, Beugungsgitter, Hologramme oder nach dem funkenerosiven Verfahren (elektrische Entladung) erstellter Markierung eines oxidierbaren und beim Aufmachen verfärbbaren Materials, z. B. Manganverbindungen, Mechanophore-Kunststoff, welcher unter mechanischen Beanspruchungen seine Farbe verändern kann, Jodtinktur-Dextrin-Gemisch, das auf den Kontaktbereich der sich berührenden Oberflächen aufgetragen wird und bei Luftzutritt verschwindet, oder Kombinationen davon. Die Anwendung dieser Schutzmittel macht es möglich, in jedem konkreten Fall eine sichere gegen unbefugtes Aufmachen geschützte Verpackung zu erstellen, und die Kombination der Schutzarten mit dem Material, welches wenigstens zweilagig und unteilbar ist, lässt keine Zweifel hinsichtlich der Zuverlässigkeit der Verpackung.

Je nach den Abmessungen des zu verpackenden Gegenstands wird ein zusätzliches Schutzmittel in Form von 1,0 bis 100,0 mm breiten Streifen auf die Oberfläche der Schlossverbindung aufgetragen. Werden die Streifen schmaler als 1 mm ausgebildet, so werden die Auswahloptionen der anzubringenden Schutzmittel begrenzt. Die Anbringung des zusätzlichen Schutzmittels in einem über 100 mm breiten Streifen ist nicht sinnvoll, denn dadurch wird keine wesentliche Steigerung der Schutzsicherheit erreicht.

Der Fertigungsvorgang der leicht zerstörbaren optischen Linien, die unter einem Winkel von unter 5,0° ausgebildet sind, ist ziemlich kompliziert.

Die Ausbildung der optischen Linien unter verschiedenen Winkeln und nach einem vorgegebenen Algorithmus (Muster) sorgt für einen guten Schutz gegen unbefugtes Aufmachen.

Die Verwendung von einem festen elastischen verschleißfesten Material, z, B, biaxial oder uniaxial verstreckten Polypropylen, als Verpackungsmaterial stellt eine andauernde Lagerung und Nutzung der verpackten Gegenstände sicher.

Als zusätzliches Schutzmittel werden auf die Oberfläche der Verpackung verschiedene erforderliche Angaben ober den Gegenstand mit einer unter Normalbedingungen unsichtbaren Farbe aufgebracht. Dabei sind die Abmessungen der Verpackung mit den Abmessungen des zu verpackenden Gegenstands vergleichbar. Zu den erforderlichen Angaben gehören Firmenlogo, Firmenname oder Name einer Organisation, Herstellungsdatum der Verpackung, ein Verpacker und Adressen eines Senders und eines Empfängers. Die Verwendung dieser Angaben als zusätzliches Schutzmittel sorgt dafür, dass die Verpackung durchsichtig und benutzerfreundlich bleibt und die Übersichtlichkeit/Anschaulichkeit des verpackten Gegenstands auf keine Weise beeinträchtigt wird.

Die Ausbildung einer wenigstens zweistufigen Verbindung mit verschiedenen Anstellwinkeln der Oberflächen der Schlossverbindung sorgt für eine zuverlässige Verpackung von schweren und sperrigen Gegenständen.

Die Höhe der Schlossverbindung Ist 1,5- bis 50,0-fach größer als die Dicke des Verpackungsmaterials. Dank dieser Ausbildung entsteht keine unnötige konstruktionsmäßige Versperrung der Verpackung. Das elastische Anpressen des verpackten Gegenstands im Behälter wird mit Hilfe eines gewölbten Bodens oder eines Teils davon erreicht und trägt dazu bei, dass der verpackte Gegenstand lange benutzbar bleibt.

Die Ausbildung der Falten am Umfang des Behälters mit einem Anstellwinkel von 10,0 bis 75,0° in verschiedenen Konfigurationen stellt einen zusätzlichen Schutz gegen unbefugtes Aufmachen sicher.

Die Anwendung des erfindungsgemäßen Verfahrens wird es ermöglichen, die gegen Aufmachen geschützte Verpackung aus einem synthetischen Material, Kunststoff oder einem anderen Material herzustellen. Dadurch wird es möglich, den nach dem erfindungsgemäßen Verfahren und in die beanspruchte Verpackung verpackten Gegenstand sicher als Zahlungsmittel zu benutzen, seinen tatsächlichen Wert und Preis zu veranschaulichen, ohne dass die Echtheit des verpackten Gegenstands geprüft werden muss. Dabei wird die Intaktheit/die Integrität der Verpackung und deren Schutzmittel mit Hilfe von entsprechenden Detektoren geprüft.

Der verpackte Gegenstand kann lange Im Umlauf bleiben, wobei die Schutzmerkmale und die Intaktheit der Verpackung erhalten bleiben. Dabei kann die Verpackung aus den gleichen Materialien gefertigt werden wie die Kunststoffscheine,

Zur Zeit wurden vom Erfinder die entsprechenden Auslegungsunterlagen erstellt und einige Arten der Verpackung in Form von Behältern sowie Verpackung mit dem Verpackungsband mit zweistufigen Kontaktoberflächen und mit den einfachsten Schutzmitteln als Muster hergestellt.

Die Prüfungen haben eine hohe Zuverlässigkeit des Schutzes der in die vorgeschlagenen Behälter verpackten bzw. mit dem Verpackungsband umwickelten Gegenstände bewiesen.

## Patentansprüche

1. Verfahren zum Schutz gegen ein Aufmachen einer Verpackung von kritischen und wertvollen Gegenständen, wobei die Verpackung aus wenigstens einem einlagigen Material mit einem beim Aufmachen zerstörbaren Schutzmittel (2) ausgebildet wird, wobei das beim Aufmachen der Verpackung zerstörbare Schutzmittel (2) an der Außen- oder Innenseite des Verpackungsmaterials und/oder innerhalb einer Struktur von unteilbar verbundenen Lagen des Verpackungsmaterials angeordnet wird,
die sich bei der Verbindung berührenden Oberflächen jedes der Verpackungselemente dabei parallel oder schräg zueinander unter einem Winkel von 0,0 bis 90,0° mit einer Schlossverbindung angeordnet werden, wobei die Schlossverbindung dreidimensional und in Form von wenigstens einer Stufe zwischen den sich berührenden Oberflächen ausgebildet wird, die Materialstärke der Verpackung um das 1,5 bis 50,0fache in Höhe überschreitet und im Querschnitt in Form eines Polygonzuges oder einer Schlangenlinie gestaltet ist und
dabei auf wenigstens einer der Oberflächen (6 oder 7) der Schlossverbindung wenigstens ein zusätzliches, beim unbefugten Aufmachen zerstörbares Schutzmittel (9, 21) ausgebildet wird.

2. Verfahren nach Anspruch 1,
**dadurch gekennzeichnet,**
**dass** als das beim Aufmachen zerstörbare Schutzmittel (2), darunter auch als zusätzliches Schutzmittel (9, 21) folgende Mittel verwendet werden: Abbildungen, darunter Schattenabbildungen, von einem Code, optischen Linien, Lichtleitern, RF-Strichcodes, Offsettiefdruck, darunter Mikrotexte, Wasserzeichen, filigranen und/oder deckungsgleichen Bildern von unter Normalbedingungen unsichtbaren, fluoreszierenden, metallisierten Magnetfarben und -fasern, Marken, Schutzfäden und -streifen, Lochung, Beugungsgittern, Hologrammen oder einer nach einem funkenerosiven Verfahren erstellten Markierung, einem oxidierbaren und beim Aufmachen verfärbbaren Material, z. B. Manganverbindungen, Mechanophore-Kunststoff, welcher unter mechanischen Beanspruchungen seine Farbe verändern kann, Jodtinktur-Dextrin-Gemisch, die auf den Kontaktbereich der sich berührenden Oberflächen aufgetragen werden und bei einem Luftzutritt verschwinden, oder Kombinationen davon.

3. Verfahren nach Anspruch 1,
**dadurch gekennzeichnet,**
**dass** das wenigstens einlagige Material der Verpackung mit dem Schutzmittel (2) unteilbar ausgebildet wird, indem die Lagen mittels Verklebung, chemisch oder thermisch mit wenigstens einem durchsichtigen Bereich verbunden werden, wobei der durchsichtige Bereich zu einer visuellen Besichtigung des verpackten Gegenstands dient.

4. Verfahren nach Anspruch 1,
**dadurch gekennzeichnet,**
**dass** die miteinander verbindbaren kontaktierenden Oberflächen der Verpackungselemente mit der Schlossverbindung 1,0 bis 100,0 mm breit und in Form von wenigstens zwei Streifen (19, 20) ausgebildet werden, wobei die Streifen (19, 20) an den Rändern der kontaktierenden Verpackungselemente erstellt werden.

5. Verfahren nach Anspruch 1,
**dadurch gekennzeichnet,**
**dass** das Schutzmittel (2) in Form von zusätzlichen beim Aufmachen zerstörbaren optischen Linien (26) unter wenigstens einem vorgegebenen Winkel von 5,0 bis 90,0° zur Materialebene ausgebildet wird.

6. Verfahren nach Anspruch 1,
**dadurch gekennzeichnet,**
**dass** das Schutzmittel (2) in Form von einem beim unbefugten Aufmachen zerstörbaren Lichtleiter (25) oder in Form von optischen Linien (26) auf der Kontaktfläche der sich berührenden Oberflächen der Verpackung gemäß einer der Ausgestaltungen nach einem vorgegebenen Algorithmus (Muster) angeordnet werden und zwar so, dass sie sich miteinander wenigstens zweimal schneiden oder in einem vorgegebenen Abstand zueinander liegen und/oder schräg zueinander oder wellenförmig oder unter Ausbildung von geometrischen sowohl unregelmäßigen als auch regelmäßigen Formen, wie einem Kreis, Quadrat, Rechteck, Dreieck, Rhombus, ausgebildet sind.

7. Verfahren nach Anspruch 1
**dadurch gekennzeichnet,**
**dass** als Verpackungsmaterial ein festes elastisches verschleißfestes Material, z. B. biaxial oder uniaxial verstrecktes Polypropylen oder koextrusives Polyethylen, verwendet wird.

8. Verfahren nach Anspruch 1,
**dadurch gekennzeichnet,**
**dass** als zusätzliches Schutzmittel (21) auf der Verpackungsoberfläche, deren Abmessungen mit Abmessungen des zu verpackenden Gegenstands vergleichbar sind, erforderliche Angaben über den jeweiligen Gegenstand mit einer unter Normalbedingungen unsichtbaren Farbe aufgetragen werden, wobei diese Angaben ein Logo, einen Firmennamen oder Namen einer Organisation, ein Herstellungsdatum der Verpackung, einen Verpacker und Adressen eines Senders und eines Empfängers einschließen.

9. Verpackung für kritische und wertvolle Gegenstände zum Schutz gegen Fälschung aus wenigstens einlagigem Material mit einem Schutzmittel, wobei die Verpackung aus wenigstens zwei unteilbar miteinander verbunden Lagen ausgebildet ist,
die Lagen chemisch oder mittels Verklebung oder mittels Warmschweißens mit Hilfe von Copolymeren oder koextrusivem Polyethylen verbunden sind,
die Verpackung in Form eines Behälters mit einem Körper (1), einem Boden und einem Deckel (5) oder in Form eines Verpackungsbands (18) zur Umschließung des zu verpackenden Gegenstands ausgebildet ist,
die miteinander zu verbindenden Oberflächen der Verpackungselemente oder der Seiten des Verpackungsbands (18) dabei parallel oder schräg zueinander unter einem Winkel von 0,0 bis 90,0° mit der Schlossverbindung angeordnet sind,
die Schlossverbindung dreidimensional und in Form von wenigstens einer Stufe (8) zwischen den sich berührenden Oberflächen ausgebildet ist und die Materialstärke der Verpackung um das 1,5- bis 50,0-fache in Höhe überschreitet und im Querschnitt in Form eines Polygonzuges oder einer Schlangenlinie, welche die kontaktierenden Oberflächen verbindet, gestaltet ist, und
dabei auf wenigstens einer der Oberflächen (6, 7) der Schlossverbindung wenigstens ein zusätzliches, beim unbefugten Aufmachen zerstörbares Schutzmittel (21) ausgebildet ist.

10. Verpackung nach Anspruch 9,
**dadurch gekennzeichnet,**
**dass** der Behälterboden (15) oder ein Teil davon in Form von wenigstens einem Streifen (16) ausgebildet ist, dessen Breite gleich dem 0,2- bis 0,5-fachen Durchmesser oder der 0,2- bis 0,5-fachen Bodenbreite ist und
**dass** der Behälterboden (15) oder ein Teil davon nach innen gewölbt ausgebildet sind, um eine Bewegung des verpackten Gegenstands (17) im Behälter während seiner Besichtigung und seines Transports zu vermeiden.

11. Verpackung nach Anspruch 9,
**dadurch gekennzeichnet,**
**dass** die Schlossverbindung auf den sich berührenden Oberflächen der Verpackungselemente in Form von Falten (28) ausgebildet ist,
**dass** die Anstellwinkel der Falten (28) zueinander 10,0 bis 75,0° betragen und
**dass** die Anstellwinkel der Falten (28) dabei als zusätzliches Schutzmittel (21) gleich, aufsteigend oder absteigend oder abwechselnd ausgebildet sind.

## Claims

1. Method for the protection against an opening of a packaging of critical or valuable items, wherein the packaging is designed from at least one single-ply material with a protective means (2) destructible upon opening,
wherein
the protective means (2) destructible upon opening the packaging is arranged on the outside or inside of the packaging material and/or inside the structure of indivisibly connected layers of packaging material,
the surfaces of each of the packaging elements which come into contact when joined are arranged parallel or inclined to one another at an angle of 0.0 to 90.0° with a locking connection, wherein the locking connection is designed three-dimensionally and in the form of at least one step between the contacting surfaces, the material thickness of the packaging exceeds the height by 1.5 to 50.0 times and is designed in cross section in the form of a traverse or a sinuous line and
thereby on at least one of the surfaces (6 or 7) of the locking connection at least one additional protective means (9, 21) destructible upon unauthorized opening is designed.

2. Method according to Claim 1,
**characterized in**
**that** the following means are used as the protective means (2) destructible upon opening, including also as additional protective means (9, 21): images including shadow-grams, of a code, optical lines, light guides, RF barcodes, offset gravure printing, including micro-texts, watermarks, filigree and/or congruent images of fluorescent, metalized magnetic colors and fibers invisible under normal conditions, marks, protective threads and strips, perforation, gratings, holograms or a marking created according to a spark erosion process, a material which is oxidable and discolorable upon opening, for example, manganese compounds, mechanophore plastic, which can change its color under mechanical stresses, iodine tincture-dextrin mixture, which are applied on the contact area of the contacting surfaces and disappear upon admission of air, or combinations thereof.

3. Method according to Claim 1,
**characterized in**
**that** the at least single-ply material of the packaging is designed indivisibly with the protective means (2), while the layers are connected by means of adhesion, chemically or thermally with at least one transparent area

4. Method according to claim 1,
**characterized in**
**that** the contacting surfaces of the packaging elements connectable with each other are designed with the locking connection 1.0 to 100.0 mm wide and in the form of a least two strips (19, 20), wherein the strips (19, 20) are created on the edges of the contacting packaging elements.

5. Method according to Claim 1,
**characterized in**
**that** the protective means (2) in the form of additional optical lines (26) destructible upon opening are designed at least at a preset angle of 5.0 to 90.0° to the material level.

6. Method according to Claim 1
**characterized in**
**that** the protective means (2) are arranged in the form of a light guide (25) destructible upon an unauthorized opening or in the form of optical lines (26) on the contact surface of the contacting surfaces of the packaging according to one of the embodiments according to a preset algorithm (pattern), namely such that they intersect with each other at least twice or lie at a preset distance from each other and/or are designed inclined to each other or wavelike or by forming both irregular as well as regular geometrical forms, such as a circle, square, rectangle, triangle, rhombus.

7. Method according to Claim 1,
**characterized in**
**that** a firm elastic wear-resistant material, for example, biaxially or uniaxially stretched polypropylene or co-extrusive polyethylene is used.

8. Method according to Claim 1
**characterized in**
**that** required details regarding the respective item are applied with a color invisible under normal conditions as additional protective means (21) on the packaging surface, the dimensions of which are comparable with dimensions of the item to be packaged,
wherein these details include a logo, a company name or name of an organization, a date of manufacture of the packaging, a packager and addresses of a sender and a recipient.

9. Packaging for critical and valuable items for protection against falsification of at least single-ply material with a protective means,
wherein
the packaging is designed from at least two layers connected with each other indivisibly,
the layers are connected chemically or by means of adhesion or by means of hot welding with the aid of copolymers or co-extrusive polyethylene,
the packaging is designed in the form of a container with a body (1), a base and a lid (5) or in the form of a packaging tape (18) for enclosing the item to be packaged.
the surfaces of the packing elements to be connected with each other or of the sides of the packaging tape (18) are thereby arranged parallel or inclined to each other at an angle of 0.0 to 90.0° with the locking connection,
the locking connection is designed three-dimensionally and in the form of at least one step between the contacting surfaces, the material thickness of the packaging exceeds the height by 1.5 to 50.0 times and is designed in cross section in the form of a traverse or a sinuous line, which connects the contacting surfaces and
thereby on at least one of the surfaces (6, 7) of the locking connection at least one additional protective means (21) is designed, which is destructible upon unauthorized opening.

10. Packaging according to Claim 9,
**characterized in**
**that** the container base (15) or a part thereof is designed in the form of at least one strip (16), the width of which is equal to 0.2 to 0.5 times the diameter or 0.2 to 0.5 times base width and that the container base (15) or a part thereof is designed curved inwards, in order to prevent a movement of the packed item (17) in the container during its inspection and its transport.

11. Packaging according to Claim 9,
**characterized in**
**that** the locking connection on the contacting surfaces of the packaging elements is designed in the form of folds (28),
**that** the angles of attack of the folds (28) to each other are 10.0 to 75.0° and that the angles of attack of the folds (28) are thereby designed as additional protective means (21) equal, ascending or descending or alternating.

## Revendications

1. Procédé de protection contre l'ouverture d'un emballage d'objets critiques et précieux, l'emballage étant constitué d'au moins un matériau monocouche avec un moyen de protection (2) pouvant être détruit lors de l'ouverture,
le moyen de protection(2) pouvant être détruit lors de l'ouverture de l'emballage étant disposé à l'extérieur ou à l'intérieur du matériau d'emballage et/ou à l'intérieur d'une structure de couches reliées de manière indivisible du matériau d'emballage,
les surfaces de chacun des éléments d'emballage se touchant lors de l'assemblage étant disposées parallèlement ou en oblique les unes par rapport aux autres avec un angle de 0,0 à 90,0°, avec une liaison à serrure, la liaison à serrure étant conçue de manière tridimensionnelle et sous la forme d'au moins un niveau entre les surfaces en contact, l'épaisseur du matériau de l'emballage dépassant de 1,5 à 50,0 fois en hauteur et étant réalisée, en section transversale, sous la forme d'un tracé polygonal ou d'une ligne sinueuse et
au moins un moyen de protection (9, 21) supplémentaire, pouvant être détruit lors d'une ouverture non autorisée, étant prévu sur au moins une des surfaces (6 ou 7) de la liaison à serrure.

2. Procédé selon la revendication 1, **caractérisé en ce que**, en tant que moyen de protection (2) pouvant être détruit lors de l'ouverture, ainsi que comme moyen de protection (9, 21) supplémentaire, les moyens suivants sont utilisés : représentations, dont des représentations ombrées, un code, des lignes optiques, des conducteurs de lumière, des codes barres RF, une impression offset, dont des micro-textes, des images en filigrane et/ou coextensives de couleurs et fibres magnétiques invisibles, fluorescentes, métallisées, des marques, des fils et bandes de protection, une perforation, des réseaux de diffraction, des hologrammes ou un marquage créé selon un procédé à électroérosion, un matériau oxydable et colorant lors de l'ouverture, par exemple des composés de manganèse, une matière plastique mécanophore, qui peut changer de couleur sous l'effet de contraintes mécaniques, un mélange de teinture d'iode et de dextrine, qui sont appliqués sur la zone de contact entre les surfaces en contact et qui disparaissent lors d'une pénétration d'air, ou des combinaisons de ceux-ci.

3. Procédé selon la revendication 1, **caractérisé en ce que** l'au moins un matériau monocouche de l'emballage est conçu de manière indivisible avec le moyen de protection (2), grâce au fait que les couches soit reliées par collage, chimiquement ou thermiquement avec au moins une zone transparente, la zone transparente permettant de voir l'objet emballé.

4. Procédé selon la revendication 1, **caractérisé en ce que** les surfaces en contact, pouvant être reliées entre elles, des éléments d'emballage, avec la liaison de serrure sont conçues avec une largeur de 1,0 à 100,0 mm et sous la forme d'au moins deux bandes (19, 20), les bandes (19, 20) étant réalisées sur les bords des éléments d'emballage en contact.

5. Procédé selon la revendication 1, **caractérisé en ce que** le moyen de protection (2) est conçu sous la forme de lignes optiques (26) supplémentaires pouvant être détruites lors de l'ouverture, avec un angle prédéterminé de 5,0 à 90,0° par rapport au plan du matériau.

6. Procédé selon la revendication 1, **caractérisé en ce que** le moyen de protection (2) est conçu sous la forme d'un conducteur de lumière (25) pouvant être détruit lors d'une ouverture non autorisée ou sous la forme de lignes optiques (26) sur la surface de contact des surfaces en contact de l'emballage selon l'une des conceptions en fonction d'un algorithme (modèle) prédéterminé, de façon à ce qu'elles se croisent au moins deux fois ou se trouvant à une distance déterminée les unes des autres et/ou soient disposées de manière obliques les unes par rapport aux autres ou sous la forme d'ondulations ou en formant des formes géométriques aussi bien irrégulières que régulières, comme un cercle, un carré, un rectangle, un triangle, un losange.

7. Procédé selon la revendication 1, **caractérisé en ce que**, en tant que matériau d'emballage, un matériau robuste, élastique et résistant à l'usure, par exemple un polypropylène étiré de manière biaxiale ou uniaxiale ou un polyéthylène coextriusif est utilisé.

8. Procédé selon la revendication 1, **caractérisé en ce que**, en tant que moyen de protection (21) supplémentaire sur la surface de l'emballage, dont les dimensions sont comparables avec les dimensions de l'objet à emballer, les informations nécessaires concernant l'objet sont appliquées avec une couleur invisible dans des conditions normales, ces informations incluant un logo, un nom de société ou un nom d'organisation, une date de fabrication de l'emballage, un emballeur et les adresses d'un expéditeur et d'un destinataire.

9. Emballage pour des objets critiques et précieux pour la protection contre la falsification, constitué d'au moins un matériau monocouche avec un moyen de protection,
l'emballage étant constitué d'au moins deux couches reliées entre elles de manière indivisible,
les couches étant reliées chimiquement ou au moyen d'un collage ou au moyen d'une soudure à chaud, à l'aide de copolymères ou d'un polyéthylène coextrusif, l'emballage étant conçu sous la forme d'un récipient avec un corps (1), un fond et un couvercle (5) sous la forme d'une bande d'emballage (18) pour envelopper l'objet à emballer,
les surfaces, à relier entre elles, des éléments d'emballage ou des côtés de la bande d'emballage (18) étant disposées parallèlement ou de manière oblique entre elles avec un angle de 0,0 à 90,0° avec la liaison à serrure,
la liaison à serrure étant conçue de manière tridimensionnelle et sous la forme d'au moins un niveau (8) entre les surfaces en contact et l'épaisseur du matériau de l'emballage dépassant de 1,5 à 50,0 fois en hauteur et étant conçu, en section transversale, sous la forme d'un tracé polygonale ou d'une ligne sinueuse, qui relie les surfaces en contact et
sur au moins une des surfaces (6, 7) de la liaison à serrure, se trouvant au moins un moyen de protection (21) supplémentaire pouvant être détruit lors d'une ouverture non autorisée.

10. Emballage selon la revendication 9, **caractérisé en ce que** le fond du récipient (15) ou une partie de celui-ci est réalisé sous la forme d'au moins une bande (16), dont la largeur est égale à 0,2 à 0,5 fois le diamètre ou à 0,2 à 0,5 fois la largeur du fond et **en ce que** le fond du récipient (15) ou une partie de celui-ci est conçu de manière bombée vers l'intérieur afin d'éviter un mouvement de l'objet emballé (17) dans le récipient pendant sa visualisation et son transport.

11. Emballage selon la revendication 9, **caractérisé en ce que** la liaison à serrure est conçue sur les surfaces en contact des éléments d'emballage sous la forme de plis (28),
**en ce que** les angles d'inclinaison des plis (28) entre eux sont de 10,0 à 75,0° et
**en ce que** les angles d'inclinaison des plis (28), en tant que moyen de protection (21) supplémentaire, sont conçus de manière identique, croissante ou décroissante ou en alternance.
